# EUROPÄISCHE PATENTSCHRIFT

(11) **EP 1 142 445 B1**
(45) Veröffentlichungstag und Bekanntmachung des Hinweises auf die Patenterteilung: **23.10.2002**
(21) Anmeldenummer: 99967891.5
(22) Anmeldetag: 21.12.1999
(51) Int. Cl.: H04R 1/28, H04R 7/04

(54) **TIEFTON-MEMBRANLAUTSPRECHER**
LOW-FREQUENCY DIAPHRAGM SPEAKER
HAUT-PARLEUR A MEMBRANE DE GRAVES

(30) Priorität: 21.12.1998 DE 19859046
(43) Veröffentlichungstag der Anmeldung: 10.10.2001
(73) Patentinhaber: Zürn, Joachim, 74214 Schöntal (DE); Schäfer, Norbert, 74214 Schöntal (DE)
(72) Erfinder: SCHÄFER, Norbert, D-74214 Schöntal (DE)
(74) Vertreter: Müller, Hans, Dipl.-Ing.
(86) Internationale Anmeldenummer: DE9904073
(87) Internationale Veröffentlichungsnummer: WO00038474

(56) Entgegenhaltungen:
- GB-A- 2 206 262
- US-A- 3 767 005
- US-A- 4 481 662
- US-A- 4 792 978

## Beschreibung

Die Erfindung betrifft einen Tiefton-Membranlautsprecher zur Umwandlung von elektrischen in akustische Signale.

Insbesondere betrifft die Erfindung einen Tiefton-Membranlautsprecher mit einem Wandler von elektrischen in mechanische Schwingungen verbunden mit einer Membran, welche die mechanischen Schwingungen in Schall umwandelt.

Bei einem bekannten, in der Praxis häufig verwendeten Tiefton-Membran-Lautsprecher mit einem Erzeuger von elektromagnetischen Schwingungen verbunden mit einer Membran, welche die elektromagnetischen Schwingungen in Schall umwandelt, ist das Gehäuse ein geschlossener luftdichter Kasten, mit dessen Hilfe die rückwärtig abgestrahlte Wellenfront der Membran daran gehindert wird, mit der an der Frontseite der Membran abgestrahlten zusammenzutreffen. Bei diesen geschlossenen Gehäusen bremst die Luft im Gehäuse die Vorwärts- und Rückwärtsbewegung der Membran, dadurch erhöht sich die Resonanzfrequenz des Lautsprechersystems. Je kleiner das Luftvolumen eines geschlossenen Gehäuses ist, desto höher ist die Federwirkung der eingeschlossenen Luft und damit die Resonanzfrequenz.

Ungünstig an den bekannten Tiefton-Membranlautsprechern ist, dass ein guter Klang bzw. eine gute Wiedergabe über einen großen Frequenzbereich und vor allem im Bereich sehr kleiner Frequenzen, d.h. im Tieftonbereich, nur mit großen Membranen erzeugbar ist, denn nur mit diesen ist es möglich, tiefe Töne zu produzieren. Wird die große Membran jedoch in ein relativ kleines Gehäuse eingebaut, werden tiefe Töne nicht abgestrahlt, weil das Luftpolster auf der Rückseite der Membran die Bewegung der Membran bremst. Aus diesem Grund muss das Gehäuse des Tiefton-Membranlautsprechers sehr großvolumig gewählt werden. Werden Lautsprecher im Konsumbereich verkauft und beim Endverbraucher eingesetzt, ist die maximale Größe der Lautsprecher jedoch begrenzt.

Ein anderer bekannter Tiefton-Membranlautsprecher besitzt einen Lautsprecher-Grundkörper, der von einem geschlossenen Gehäuse umgeben ist, welches auf seiner Rückseite Druckausgleichsöffnungen enthält (DE 19601217 C1, EP-0456416 A2) . Diese Öffnungen verringern die Luftpolstersteife der Membran und erleichtern durch den Druckausgleich die Membranarbeit, so dass für eine gute Wiedergabe die Gehäuse etwas kleiner gewählt werden können, als bei vollständig geschlossenen Gehäusen. Allerdings werden bei diesen Tiefton-Membranlautsprechern tiefe Töne nicht abgestrahlt, da die Öffnung im Bereich der tiefen Frequenzen dem rückwärtigen Schall einen zu geringen Luftwiderstand entgegensetzt. Aus diesem Grunde arbeitet das System im unteren Frequenzbereich, als wäre kein Gehäuse vorhanden, d.h. der rückwärtige Schall löscht den Schall auf der Vorderseite der Membran im Bereich dieser tiefen Töne aus.

Bei einem weiteren bekannten Tiefton-Membranlautsprecher wird der an der Rückseite der Membran abgestrahlte Schall nicht eliminiert, sondern teilweise nutzbar gemacht. Eine genau definierte Öffnung im Gehäuse verbunden mit Tunneln oder Kanälen oder einer Passivmembran lässt den rückwärtigen Schall nach außen. Die Öffnung wirkt als reine Druckausgleichsöffnung oder in bestimmten Frequenzbereichen als Schallverstärker. Der rückwärtige Schall löscht den vorderseitigen Schall in bestimmten Frequenzbereichen nicht mehr aus, sondern verstärkt denselben. In diesem Fall wird der Effekt genutzt, dass nicht nur schwingfähige Gegenstände, sondern auch luftgefüllte Hohlräume eine Resonanz haben. Durch eine Veränderung des Gehäusevolumens oder der schalldurchlässigen Öffnung bzw. der Passivmembran lässt sich diese Hohlraumresonanz beeinflussen. Der rückwärtige Schall gelangt verstärkt nach außen und ergibt zusammen mit dem Schall von der Vorderseite der Membran eine hohe Schallabstrahlung.

Bei diesen Tiefton-Membranlautsprechern wird eine optimale Wirkung allerdings nur dann erzielt, wenn Gehäusevolumen, die Resonanzfrequenz der Membran im Gehäuse und die Abmessungen der Reflexöffnung bzw. der Passivmembran sehr genau aufeinander abgestimmt sind. Darüber bleibt nachteilig vorhanden, dass auch bei diesen Tiefton-Membranlautsprechern tiefe Töne nicht abgestrahlt werden können, da die Öffnung im Bereich der tiefen Frequenzen dem rückwärtigen Schall keinen oder nur einen geringen Luftwiderstand entgegensetzt. Dies führt wiederum dazu, dass die den tiefen Frequenzen entsprechenden Druckwellen der Luft ungehindert durch die Öffnung treten können. Aus diesem Grunde arbeitet dieses System im unteren Frequenzbereich, als wäre kein Gehäuse vorhanden, d.h. der hinter der Membran entstehende, rückwärtige Schall löscht den vor der Membran entstehenden Schall im Bereich dieser tiefen Töne aus.

Musik bzw. Töne allgemein sind ein Gemisch aus verschiedenen Frequenzen. Es wird daher mit jedem Lautsprecher eine möglichst naturgetreue Wiedergabe dieser Töne angestrebt. Voraussetzung hierfür ist, dass alle momentan gespielten Frequenzen rein sinusförmig und in der richtigen Lautstärke wiedergegeben werden.

Bekannte Tiefton-Membranlautsprecher sind besonders effizient in ihrem Resonanzbereich. Im Resonanzfall sind die Schwingungen des Verstärkers, d.h. die Schwingungen des erzwingenden Systems und die Schwingungen der Spule und damit der Membran bei normalem Hub gleichphasig. Der Verstärker und die Rückstellkraft der Membran wirken in die gleiche Richtung. Der Bereich um die Resonanzfrequenz wird infolgedessen sehr laut wiedergegeben. Die Resonanzfrequenz der bekannten Tiefton-Membranlautsprecher liegt im Arbeitsbereich des Lautsprechers, und damit zwischen 15 Hz und 200 Hz. Eine naturgetreue Wiedergabe von Tönen im Bereich der Resonanzfrequenz ist ohne zusätzliche Mittel damit nicht möglich. Um den Resonanzbereich zu kontrollieren, wird bekanntermaßen versucht, diesen Resonanzbereich mit aufwendigen elektronischen Hilfsmitteln zu überwachen. Zum Einsatz kommen Sensoren und Schaltungen, die die Lage der Membran erkennen und rückmelden, so dass mit geeigneten elektronischen Steuerschaltungen die Lautstärke des Resonanzfrequenzbereichs geregelt werden kann. Bekannte Sensoren sind kapazitive oder induktive Wegaufnehmer oder Lichtschranken, in die zum Beispiel ein an der Membran angebrachter Keil eintaucht.

Als nachteilig hat sich bei herkömmlichen Tiefton-Membranlautsprechern herausgestellt, dass eine aufwendige Verstärkertechnik notwendig ist, um den Lautsprecher anzusteuern. Vom Verstärker her gesehen bilden diese eine sehr stark induktive Impedanz mit Wirk- und Blindanteil. Dadurch schwankt die Impedanz über den Wiedergabebereich zwischen ca. 2 und 80 Ω. Darüber hinaus wirkt der Lautsprecher als Spannungsgenerator, der Gegenspannungen an den Verstärker abgibt, die gegenphasig zur Spannung des Verstärkers wirken. Aus diesem Grund ist für den Verstärker eine elektronisch sehr aufwendige Technik notwendig, um die Spannungs- und Widerstandsschwankungen vom Lautsprecher annähernd zu kompensieren.

Ein Tiefton-Membranlautsprecher gemäß dem Oberbegriff des Anspruchs 1 ist, beispielsweise, aus der US-A- 3767005 bekannt. Weitere Tiefton-Membranlautsprecher sind aus der US-A-4481662 und der GB-A-2206262 bekannt.

Aufgabe der Erfindung ist es, einen möglichst guten Tiefton-Membranlautsprecher anzugeben.

Die Lösung dieser Aufgabe wird gemäß den Merkmalen des Anspruchs 1 definiert. Dabei wird der eingangs aufgeführte Tiefton-Membranlautsprecher derart ausgebildet, dass der rückwärtige Schall durch eine sehr kleine Öffnung im Grundkörper des Lautsprechers in nicht störenden, beispielsweise etwa um den Faktor 100 leiseren Störschall überführt wird. Erfindungsgemäß wird auch der Grundkörper beziehungsweise das Gehäuse des Lautsprechers klein gehalten, um die Resonanzfrequenz entsprechend hoch anzusiedeln.

Der erfindungsgemäße Tiefton-Membranlautsprecher gemäß Anspruch 1 hat den Vorteil, dass die Töne des Tieftonbereiches besonders zwischen 30 Hz und der unteren Hörgrenze von 16 Hz nicht ausgelöscht, sondern als reine sinusförmige Töne wiedergegeben werden. Da die Resonanzfrequenz vollständig außerhalb des Arbeitsbereichs des Lautsprechers liegt, ist eine Lautstärkeverzerrung, wie sie im Stand der Technik im Bereich der Resonanzfrequenz unvermeidbar ist, ausgeschlossen. Die im Bereich des Mitteltons oder Hochtons befindliche Resonanzfrequenz ermöglicht es, den gesamten Tieftonbereich entsprechend dem speisenden elektrischen Signal nahezu fehlerfrei zu übertragen.

Der als sehr kleines Gehäuse wirkende Grundkörper verringert die Luftpolstergröße auf der Rückseite der Membran. Dadurch wird vorteilhaft die Resonanzfrequenz des Systems erhöht. Besonders günstig ist es, die Größe des Grundkörpers so zu wählen, dass die Resonanzfrequenz zwar noch im Übertragungsbereich des Systems, jedoch oberhalb des Arbeitsbereichs liegt. Vorteilhaft ist ferner den Schall von der Rückseite der Membran unmittelbar der kleinen Öffnung im Grundkörper beziehungsweise im Gehäuse zuzuführen, die im Verhältnis zur Nutzschall abgebenden Membran als sehr kleine Membran wirkt. So wird der Schalldruck der mit kleinem Hub den gewünschten Nutzschall abgebenden Membran an der kleinen, rückwärtigen Öffnung in Störschall transformiert, der mit großem Hub und großer Bewegungsgeschwindigkeit aus der Öffnung austritt und sich als akustisch nicht störende Luftströmung bemerkbar macht. Es wurde gefunden, dass die Lautstärke dieser an der Öffnung austretenden Luft ca. um den Faktor 100 gegenüber der Lautstärke des Nutzschalls der Membran kleiner ist. Als besonders günstig hat sich ferner erwiesen, die Tiefe der Öffnung so klein zu wählen, dass darin kein oder nur ein vernachlässigbar kleines Luftvolumen vorhanden ist, das dem an der Öffnung anliegenden Schalldruck keinen nennenswerten Luftwiderstand entgegensetzt. Um harmonische Wellen zu erzeugen hat es sich als besonders günstig erwiesen, für die Flächenreduzieröffnung einen Mindestquerschnitt zu bestimmen.

Durch den erfindungsgemäßen Tiefton-Membranlautsprecher, bei dem die Resonanzfrequenz aus dem Arbeitsbereich herausgenommen ist, ist vorteilhafterweise eine Überwachung des Resonanzbereichs nicht erforderlich. Aufwendige elektronische Überwachungsschaltungen können dadurch entfallen.

Ferner ist der erfindungsgemäße Tiefton-Membranlautsprecher dadurch gekennzeichnet, dass er für den vorgeschalteten Verstärker über den gesamten Arbeitsbereich eine lineare Impedanz ohne nennenswerte Abweichung darstellt. Die Verstärkung ist real, fast ohne Imaginäranteil, da sich die Impedanz der Spule erst oberhalb des Arbeitsbereichs auswirkt, d.h. der Lautsprecher stellt für den Verstärker annähernd eine rein ohmsche Last dar. Hierdurch ist eine wesentlich vereinfachte Verstärkertechnik möglich, da eine elektronisch sehr aufwendige Technik zur Kompensation von Spannungs- und Widerstandsschwankungen entfallen kann.

In einer weiteren bevorzugten Ausführungsform des Tiefton-Membranlautsprechers wird ein offener Grundkörper eingesetzt, der in ein kleines Gehäuse eingesetzt ist. In diesem Fall ist die Öffnung in das Gehäuse integriert. Die Wirkungsweise dieser Ausführungsform des Tiefton-Membranlautsprechers entspricht ansonsten der oben genannten. Um die konstruktive Gestaltung des Tiefton-Membranlautsprechers mit Gehäuse zu vereinfachen, kann die Öffnung durch einen Schneidenspalt ausgebildet sein. Die Schneide besteht vorzugsweise aus Metall, kann jedoch auch aus einem einfach zu fertigenden Kunststoffspritzteil oder aus anderen geeigneten Werkstoffen hergestellt sein und wird mit dem Gehäuse z.B. durch Verschrauben, Verklemmen usw. verbunden. Besonders vorteilhaft ist es, dass durch diese Ausbildung gegebenenfalls eine Feinjustierung nach dem Zusammenbau des Tiefton-Membranlautsprechers möglich ist. Die Schneide ermöglicht es, die Tiefe der Öffnung wünschenswert klein zu halten.

Nach einer weiteren Ausführungsform kann die Öffnung in einem beispielsweise dünnwandigen Blech als, beispielsweise, Loch oder Schlitz ausgebildet sein.

Ferner sieht eine weitere Ausgestaltung des Tiefton-Membranlautsprechers vor, diese Öffnung als konisch oder stufenförmig von innen nach außen sich verkleinernde Öffnung im Gehäuse oder Grundkörper vorzusehen, die an der Innenseite des Gehäuses eine große Fläche hat und nach außen hin in einer Öffnung mit sehr kleiner Fläche mündet.

Der Wirkungsgrad des Tiefton-Membranlautsprechers kann mit einer Dämmstoffschicht vor der Rückwand des Lautsprechers eingestellt werden. Der Lautsprecher kann fertigungstechnisch besonders einfach hergestellt werden, wenn das Gehäuse am Schluss der Montage mit einem Winkelstück mit einem schneidenförmig endenden Schenkel verschlossen wird, der die Öffnung ausspart. Die Dämmstoffschicht kann den gesamten rückwärtigen Bereich im Gehäuse vor der Öffnung ausfüllen. Es ist allerdings auch möglich, Dämm-Material vor der Öffnung und/oder an der Rückwand des Gehäuses anzuordnen.

Um den Wirkungsgrad des Tiefton-Membranlautsprechers zu erhöhen, hat es sich ferner als günstig erwiesen, die Membranfläche des Lautsprechers zu vergrößern. Es wurde gefunden, dass dies konstruktiv am vorteilhaftesten dadurch erreicht wird, dass mehrere Lautsprecher und damit mehrere Membranen zu einem Block zusammengeschaltet werden. Ein Ausführungsbeispiel dafür ist in der Zeichnung angegeben.

Die Erfindung wird anhand von in der Zeichnung dargestellten Ausführungsbeispielen nachfolgend näher erläutert und beschrieben. Es zeigen:
- Fig. 1: eine Schnittzeichnung durch eine erste Ausführungsform eines erfindungsgemäßen Tiefton-Membranlautsprechers nach der Erfindung,
- Fig. 2: eine perspektivische Ansicht einer zweiten Ausführungsform der Erfindung, mit einem Block aus acht zusammengebauten Tiefton-Membranlautsprechern nach Fig. 1,
- Fig. 3: eine Darstellung ähnlich der von Fig. 1 für eine weitere Ausführungsform eines Tiefton-Membranlautsprechers nach der Erfindung,
- Fig. 4: eine Schnittdarstellung durch die im Gehäuse nach Fig. 3 vorhandene Öffnung und
- Fig. 5: eine Ansicht der Öffnung nach Fig. 2, 3.

Der Tiefton-Membranlautsprecher 1 weist einen gehäuseartigen Grundkörper 2 und eine an dessen Vorderseite liegende, sehr biegeweich aufgehängte Plattenmembran 3 auf, die mit einem an ihrer Rückseite liegenden Schwingungsantrieb 4 zu betreiben ist. An der Rückseite der Grundplatte 5, gegenüber dieser, vollständig berührungsfrei, ist ein Permanentmagnet 6 vorgesehen. An der Rückseite des Permanentmagneten 6 ist eine Bodenplatte 7 befestigt, deren Umfang größer ist als der Außenumfang des Permanentmagneten 6. Zwischen der vorstehenden Bodenplatte 7 und der Grundplatte 5 ist als Magnetflussleiter um den Magneten 6 ein ring- oder rechteckförmiger Mantel 8 angeordnet. An der Grundplatte 5 ist mit Anschlussteilen 9, 16 ein Gehäuse 10 derart befestigt, dass seine Vorderkanten 11 in einer Ebene mit der Vorderseite 12 der Plattenmembran 3 abschließen bzw. etwas darüber hinausragen.

Auf der Rückseite des Lautsprechers schließen die Gehäuseseitenwände 14, 15 zusammen mit der Rückwand 13 des Lautsprechers ein relativ kleines Volumen 25 ein. Dabei ist die Seitenwand 15 gegenüber den drei anderen Seiten 14 nach hinten verkürzt. An der verkürzten Seitenwand 15 ist mit dem U-förmigen Anschlussteil 16, mit dem auf der einen Seite die Seitenwand 15 an der Grundplatte 5 befestigt ist, auf der anderen Seite eine Trennwand 17 verbunden, die in einen großen Bereich des Gehäuses 10, in den vom Volumen 25 eingenommenen Innenraum hineinragt. Ein Raum 18 zwischen der Trennwand 17 und der Rückwand 13 des Lautsprechers ist mit Dämmstoff 26 gefüllt.

Am nach außen offenen Ende 19 dieses Raumbereichs 18 ist in geeigneter Weise, z.B. durch Kleben, ein Winkelstück 20 mit einem seiner beiden Schenkel 21 an der Rückwand 13 befestigt. Der zweite Schenkel 22 des Winkelstücks 20 verschließt das Gehäuse 10 bis auf einen kleinen Spalt 23, der eine Öffnung bildet, wobei der Schenkel 22 auf seiner Innenseite zur Öffnung 23 hin in einer langen, flachen Schräge 24 ausläuft. Bei Schwingungsbewegungen der Membran 3 wird die Luft auf ihrer Rückseite durch die im Verhältnis zur Membranfläche sehr kleine Fläche des Schneidenspaltes 23 mit großer Geschwindigkeit hinausgeblasen.

In Fig. 2 ist ein Tiefton-Membranlautsprecher 1.2 dargestellt, der aus acht Lautsprechern gemäß Fig. 1 in einem Block zusammengesetzt ist. Von seinem das Gehäuse (10.2) darstellen den Grundkörper ist die obere Seitenwand 14 und die Seitenwand 15.2 zu erkennen. Die Seitenwand 15.2 ist aus acht Seitenwänden 15 gemäß Fig. 1 zusammengesetzt ausgebildet. In der Seitenwand 15.2 sind entsprechend der Anzahl der einzelnen Lautsprecher 1.1 acht Schlitze 23 vorhanden. Der Tiefton-Membranlautsprecher 1.2 hat eine Höhe 27 von 1692 mm (Millimeter), eine Breite 28 von 222 mm und eine Tiefe 29 von vorzugsweise zwischen 30 und 100 mm, im vorliegenden Fall von 70 mm. Abgesehen von den umlaufenden Gehäusekanten (Vorderkanten 11 gemäß Fig. 1), beträgt die Membranfläche 97% (Prozent) der Vorderseite des Tiefton-Membranlautsprechers 1.2. Diese Vorderseite des Lautsprechers, die die Schallwand des Lautsprechers darstellt, besteht zu 100% aus Lautsprecher-Chassis.

Bei dem in Fig. 3 dargestellten Tiefton-Membranlautsprecher 1.3 ist keine Trennwand wie bei Fig. 1 vorhanden. Dämm-Material 26.3 ist bei dieser Ausführungsform nur vor der treppenstufig sich nach außen verjüngenden, spaltförmigen Öffnung 23.3 angeordnet. Dämm-Material 26 beziehungsweise 26.3 kann auch an der Innenseite der Rückwand 13 und an der zu der Öffnung 23.3 gegenüberliegenden Seitenwand 14.3 angeordnet sein. Bei der Ausführungsform des Tiefton-Membranlautsprechers 1.3 sind winkelförmige beziehungsweise U-förmige Anschlussteile 9, 16 gemäß Fig. 1 ersetzt worden durch entsprechend profilierte Seitenwände 15.3, 14.3.

Die Öffnung 23.3 hat eine Länge 30 von etwas weniger als 210 mm. 210 mm beträgt das System-Maß 31 des einzelnen Lautsprechers 1.1 in dem zu einem Block aus acht Lautsprechern zusammengesetzten Lautsprecher 1.2. Auf diese Weise berühren sich die einzelnen schlitzförmigen Öffnungen 23.3 nicht gegenseitig. Die innere Breite 32 der stufenförmig abgetreppten Öffnung 23.3 beträgt im vorliegenden Beispielsfall 18 mm. Die vordere, von außen sichtbare Breite 34 dieser Öffnung 23.3 beträgt zwischen 5 und 15 mm, im vorliegenden Beispielsfall 8 mm. Die vordere Stufendicke 36 beträgt 2 mm. Die Seitenwand 15.3 hat eine Gesamt-Dicke 38 von 5 mm. Eine derartig dünne aus im vorliegenden Beispielsfall Aluminium bestehende Seitenwand ist bei dem Tiefton-Membranlautsprecher 1.1, 1.2, 1.3 möglich, da die Eigen-Resonanzfrequenzen oberhalb der Arbeitsfrequenzen des Tiefton-Lautsprechers liegen.

## Patentansprüche

1. Tiefton-Membranlautsprecher (1),
- mit einem Gehäuse (10), dessen Gehäusewandungen (13, 14,15) ein Volumen (25) umschließen, welches auf der Rückseite der Membran (3) ausgebildet ist,
- und mit wenigstens einer Öffnung (23) in einer das Volumen (25) begrenzenden Fläche der Gehäusewandungen (13,14,15),
**dadurch gekennzeichnet, dass**
- das Volumen (25) so klein ist, dass die Resonanzfrequenz des Tiefton-Membranlautsprechers, bei der der Verstärker und die Rückstellkraft der Membran (3) in die gleiche Richtung wirken, oberhalb von 200 Hz, insbesondere oberhalb von 1000 Hz, liegt und sich damit im Frequenzbereich eines Mittelton- oder Hochton-Lautsprechers befindet, und
- die Öffnung (23) sehr klein ausgebildet ist, so dass bei jeder Frequenz des Tiefton-Membranlautsprechers Luft aus dem Volumen mit großer akustisch nicht störender Luftgeschwindigkeit heraustritt.

2. Tiefton-Membranlautsprecher (1) nach Anspruch 1,
**dadurch gekennzeichnet, dass**
das Gehäuse des Tiefton-Membranlautsprechers (1) durch den Grundkörper (2) des Tiefton-Membranlautsprechers (1) gebildet ist.

3. Tiefton-Membranlautsprecher (1) nach Anspruch 1,
**dadurch gekennzeichnet, dass**
das Gehäuse (10), das das Volumen (25) umschließt, den Grundkörper (2) des Tiefton-Membranlautsprechers (1) enthält.

4. Tiefton-Membranlautsprecher (1) nach einem der vorstehenden Ansprüche,
**dadurch gekennzeichnet, dass** die Öffnung (23) ein Schlitz ist.

5. Tiefton-Membranlautsprecher (1) nach einem der vorstehenden Ansprüche,
**dadurch gekennzeichnet, dass** die Öffnung (23) durch einen stufenförmig oder konisch sich nach außen verkleinernden Spalt beziehungsweise Schneidenspalt gebildet wird.

6. Tiefton-Membranlautsprecher (1) nach einem der vorstehenden Ansprüche,
**dadurch gekennzeichnet, dass** sich die Öffnung (23) in einem sehr dünnwandigen Gehäuseteil befindet.

7. Tiefton-Membranlautsprecher (1) nach Anspruch 6,
**dadurch gekennzeichnet, dass**
das dünnwandige Gehäuseteil ein Aluminiumblech ist.

8. Tiefton-Membranlautsprecher (1) nach einem der vorstehenden Ansprüche,
**dadurch gekennzeichnet, dass**
die Öffnung (23) aus einer konisch verlaufenden Bohrung besteht, die an der Innenseite des Gehäuseteils einen großen Radius hat und nach außen hin in einem Durchbruch mit sehr kleinem Radius mündet.

9. Tiefton-Membranlautsprecher (1) nach einem der vorstehenden Ansprüchen,
**dadurch gekennzeichnet, dass** zumindest das Gehäuseteil (20), das die Öffnung (23) ausspart, aus Metall hergestellt ist.

10. Tiefton-Membranlautsprecher nach einem der vorstehenden Ansprüche,
**dadurch gekennzeichnet, dass** mehrere, insbesondere acht einzelne Tiefton-Membranlautsprecher (1.1) zu einem Block zusammengebaut sind.

11. Tiefton-Membranlautsprecher (1.2) nach Anspruch 10,
**dadurch gekennzeichnet, dass**
der Block ein einziges Gehäuse (10.2) besitzt.

12. Tiefton-Membranlautsprecher nach Anspruch 10 oder 11,
**dadurch gekennzeichnet, dass**
der Block eine Tiefe (30) von 30 bis 100 mm, insbesondere von 70 mm besitzt.

13. Tiefton-Membranlautsprecher (1.2) nach einem der Ansprüche 10 oder 12,
**dadurch gekennzeichnet, dass**
der Block von acht Tiefton-Membranlautsprechern (1.1) eine Höhe (27) von etwa 1692 mm, eine Breite (28) von etwa 222 mm und eine Tiefe (29) von etwa 70 mm besitzt.

14. Tiefton-Membranlautsprecher (1; 1.2) nach einem der vorstehenden Ansprüche,
**dadurch gekennzeichnet, dass** Dämmstoff (26; 26.3) im Volumen (25; 25.3), und dort zumindest vor der Öffnung (23; 23.3), vorhanden ist.

## Claims

1. Diaphragm-type bass loudspeaker (1),
- with a housing (10), the housing walls (13, 14, 15) of which enclose a volume (25) which is formed on the rear side of the diaphragm (3),
- and with at least one opening (23) in a surface area of the housing walls (13, 14, 15) which bounds the volume (25),
**characterized in that**
- the volume (25) is so small that the resonant frequency of the diaphragm-type bass loudspeaker at which the amplifier and the restoring force of the diaphragm (3) act in the same direction lies above 200 Hz, in particular above 1000 Hz, and is consequently in the frequency range of a mid-frequency or treble loudspeaker, and
- the opening (23) is formed such that it is very small, so that at every frequency of the diaphragm-type bass loudspeaker, air emerges from the volume at a great velocity which is acoustically undisturbing.

2. Diaphragm-type bass loudspeaker (1) according to Claim 1, **characterized in that** the housing of the diaphragm-type bass loudspeaker (1) is formed by the basic body (2) of the diaphragm-type bass loudspeaker (1) .

3. Diaphragm-type bass loudspeaker (1) according to Claim 1, **characterized in that** the housing (10) which encloses the volume (25) contains the basic body (2) of the diaphragm-type bass loudspeaker (1).

4. Diaphragm-type bass loudspeaker (1) according to one of the preceding claims, **characterized in that** the opening (23) is a slit.

5. Diaphragm-type bass loudspeaker (1) according to one of the preceding claims, **characterized in that** the opening (23) is formed by a gap or bezel gap becoming smaller towards the outside in a step-shaped or conical manner.

6. Diaphragm-type bass loudspeaker (1) according to one of the preceding claims, **characterized in that** the opening (23) is located in a very thin-walled housing part.

7. Diaphragm-type bass loudspeaker (1) according to Claim 6, **characterized in that** the thin-walled housing part is an aluminium plate.

8. Diaphragm-type bass loudspeaker (1) according to one of the preceding claims, **characterized in that** the opening (23) comprises a conically running bore which has a large radius on the inner side of the housing part and opens out towards the outside in an aperture with a very small radius.

9. Diaphragm-type bass loudspeaker (1) according to one of the preceding claims, **characterized in that** at least the housing part (20) which makes the opening (23) is produced from metal.

10. Diaphragm-type bass loudspeaker according to one of the preceding claims, **characterized in that** a number of diaphragm-type bass loudspeakers (1.1), eight in particular, are assembled into a block.

11. Diaphragm-type bass loudspeaker (1.2) according to Claim 10, **characterized in that** the block has a single housing (10.2).

12. Diaphragm-type bass loudspeaker according to Claim 10 or 11, **characterized in that** the block has a depth (30) of 30 to 100 mm, in paricular of 70 mm.

13. Diaphragm-type bass loudspeaker (1.2)according to one of Claims 10 or 12, **characterized in that** the block of eight diaphragm-type bass loudspeakers (1.1) has a height (27) of approximately 1692 mm, a width (28) of approximately 222 mm and a depth (29) of approximately 70 mm.

14. Diaphragm-type bass loudspeaker (1; 1.2) according to one of the preceding claims, **characterized in that** there is insulating material (26; 26.3) in the volume (25; 25.3), and at least in front of the opening (23; 23.3) there.

## Revendications

1. Haut-parleur à membrane de graves (1), comprenant
- un boîtier (10), dont les parois de boîtier (13, 14, 15) entourent un volume (25) qui est réalisé sur la face arrière de la membrane (3), et
- au moins un orifice (23) dans une surface, qui délimite le volume, des parois de boîtier (13, 14, 15),
**caractérisé en ce que**
- le volume (25) est si réduit que la fréquence de résonance du haut-parleur à membrane de graves, à laquelle l'amplificateur et la force de rappel de la membrane (3) agissent dans la même direction, se situe au-dessus de 200 Hz, en particulier au-dessus de 1000 Hz et se trouve donc dans la gamme de fréquences d'un haut-parleur de médiums ou d'aiguës, et
- l'orifice (23) est réalisé pour être très petit, de sorte qu'à chaque fréquence du haut-parleur à membrane de graves, de l'air sort du volume avec une grande vitesse d'air qui n'est pas gênante sur le plan acoustique.

2. Haut-parleur à membrane de graves (1) selon la revendication 1, **caractérisé en ce que** le boîtier du haut-parleur à membrane de graves (1) est réalisé par le corps de base (2) du haut-parleur à membrane de graves (1).

3. Haut-parleur à membrane de graves (1) selon la revendication 1, **caractérisé en ce que** le boîtier (10) qui entoure le volume (25) contient le corps de base (2) du haut-parleur à membrane de graves (1).

4. Haut-parleur à membrane de graves (1) selon l'une quelconque des revendications précédentes, **caractérisé en ce que** l'orifice (23) est une fente.

5. Haut-parleur à membrane de graves (1) selon l'une quelconque des revendications précédentes, **caractérisé en ce que** l'orifice (23) est formé par une rainure ou un jeu de coupe qui se réduit vers l'extérieur de façon graduée ou conique.

6. Haut-parleur à membrane de graves (1) selon l'une quelconque des revendications précédentes, **caractérisé en ce que** l'orifice (23) se trouve dans une pièce de boîtier très mince.

7. Haut-parleur à membrane de graves (1) selon la revendication 6, **caractérisé en ce que** la pièce de boîtier mince est une tôle d'aluminium.

8. Haut-parleur à membrane de graves (1) selon l'une quelconque des revendications précédentes, **caractérisé en ce que** l'orifice (23) se compose d'un alésage s'étendant de façon conique qui présente un grand rayon sur la face intérieure de la pièce de boîtier et débouche vers l'extérieur sur un passage d'un rayon très petit.

9. Haut-parleur à membrane de graves (1) selon l'une quelconque des revendications précédentes, **caractérisé en ce qu'**au moins la pièce de boîtier (20), qui dégage l'orifice (23) est fabriquée en métal.

10. Haut-parleur à membrane de graves selon l'une quelconque des revendications précédentes, **caractérisé en ce que** plusieurs, en particulier huit, haut-parleurs à membrane de graves (1.1) sont assemblés en un bloc.

11. Haut-parleur à membrane de graves (1.2) selon la revendication 10, **caractérisé en ce que** le bloc possède un seul boîtier (10.2).

12. Haut-parleur à membrane de graves selon la revendication 10 ou 11, **caractérisé en ce que** le bloc a une profondeur (30) de 30 à 100 mm, en particulier de 70 mm.

13. Haut-parleur à membrane de graves (1.2) selon l'une quelconque des revendications 10 ou 12, **caractérisé en ce que** le bloc composé de huit haut-parleurs à membrane de graves (1.1) a une hauteur (27) d'environ 1692 mm, une largeur (28) d'environ 222 mm et une profondeur (29) d'environ 70 mm.

14. Haut-parleur à membrane de graves (1 ; 1.2) selon l'une quelconque des revendications précédentes, **caractérisé en ce qu'**un isolant (26 ; 26.3) est présent dans le volume (25 ; 25.3), et dans celui-ci au moins devant l'orifice (23 ; 23.3).
